# EUROPÄISCHE PATENTSCHRIFT

(11) **EP 0 903 468 B1**
(45) Veröffentlichungstag und Bekanntmachung des Hinweises auf die Patenterteilung: **20.08.2003**
(21) Anmeldenummer: 97810686.2
(22) Anmeldetag: 19.09.1997
(51) Int. Cl.: F01D 11/08

(54) **Vorrichtung zur Spaltdichtung**
Gap sealing device
Dispositif d'étanchéité pour un interstice

(43) Veröffentlichungstag der Anmeldung: 24.03.1999
(73) Patentinhaber: ALSTOM (Switzerland) Ltd, 5401 Baden (CH)
(72) Erfinder: Kreitmeier, Franz, 5400 Baden (CH)

(56) Entgegenhaltungen:
- EP-A- 0 536 575
- DE-A- 2 032 328
- FR-A- 2 226 555
- FR-A- 2 384 949
- GB-A- 767 656
- GB-A- 933 618
- GB-A- 1 008 526
- US-A- 4 370 094
- US-A- 4 662 820
- US-A- 5 632 598

## Beschreibung

### Technisches Gebiet

Die Erfindung betrifft eine Vorrichtung zur Dichtung des Spaltes zwischen den Laufschaufeln und dem mit konischer Kontur ausgebildeteten Gehäuse einer Turbomaschine, wobei die Laufschaufeln mit umlaufenden Deckplatten versehen sind, welche unter Bildung von Radialspalten gegen das mit Dichtstreifen versehene Gehäuse dichten.

### Stand der Technik

Derartige Vorrichtungen sind bekannt. Sie bilden ein glattes oder ein gestuftes Halb-Labyrinth mit reinen Radialspalten. Eine solche Dichtung ist in der später zu beschreibenden Fig. 2 dargestellt.

Infolge des besseren Wirkungsgrades und der grösseren Zuverlässigkeit wird diese Art von Spaltdichtung inzwischen auch bereits bei den Laufschaufeln der vorletzen Stufe von Kondensationsdampfturbinen angewendet. Die mechanischen Anforderungen sind hier mit Umfangsgeschwindigkeiten von 450 m/sec recht hoch, während die thermischen Bedingungen mit ca. 90°C bescheiden sind. Problematisch sind die geometrischen Anforderungen. Einerseits wegen der starken Konizität, die zu tiefen Kavitäten der bekannten Dichtvorrichtung in der Gehäusewand führt; andererseits wegen der grossen Differenzdehnungen zwischen Rotor und Gehäuse, die zu breiten Kavitäten mit den oben genannten Halb-Labyrinthen führt.
- Die dabei gebildete grosse Kavität im Eintrittsbereich der Dichtung bewirkt einen ungünstigen Queraustausch von Strömungsmaterial mit der Hauptströmung im Schaufelkanal. Dieser Queraustausch ist begünstigt durch die in der Ebene der Schaufelvorderkante ausserordentlich grosse Schwankung der Druckdifferenz zwischen zwei benachbarten Schaufeln. Ausserdem wird in diesem Bereich durch die Hauptströmung und die Seitenwand des Deckbandes ein starker Wirbel angetrieben. Zur Verminderung der nachteiligen Wirkungen einer grossen Eingangskavität wird gemäss der in US 4662820 beschriebenen Lösung dieser Raum durch Anordnung eines Festkörpers, beispielsweise in Form eines eingesetzten Rings oder als Bestandteil des Stators, ausgefüllt. Allerdings unterliegt die Auslegung engen, durch die Differenzdehnungen zwischen Rotor und Stator gesetzten Grenzen. Um ein Anstreifen sicher auszuschliessen, muss der verbleibende Spalt stets ausreichend gross belassen werden. Insbesondere in den Niederdruckteilen von Kondensationsdampfturbinen, die durch erhebliche radiale und axiale Differenzdehnungen gekennzeichnet sind, verbleiben daher zwangsläufig relativ grosse Kavitäten.
- Wenig wirksam ist das Halb-Labyrinth mit den Dichtstreifen, mit denen das Gehäuse versehen ist und die gegen das umlaufende Deckband dichten, wie beispielsweise in der vorgenannten US-Druckschrift wiedergegeben. Dies, weil bei den vorliegenden Verhältnissen das Betriebsspiel eine Grösse von ca. 1/3 der freien Kammerhöhe aufweisen muss. Auch mehrere Dichtstreifen sind deshalb nicht wesentlich effektiver als ein einziger.
- Schliesslich erlaubt auch die grosse Kavität im Austrittsbereich der Dichtung einen unerwünschten Queraustausch mit der Hauptströmung im Schaufelkanal, da auch hier die Druckdifferenz zwischen zwei benachbarten Schaufelspitzen grossen Schwankungen unterliegt. Zudem geht in diesem Bereich die Führung der Hauptströmung vollständig verloren.
- Von Nachteil ist ausserdem bei diesen Dichtungen der hinter den aussen liegenden Dichtstreifen gebildete grosse Wirbelraum, welcher eine grosse Dissipation der austrittsseitigen Spaltströmung bewirkt.

Um die Spaltverluste möglichst gering zu halten und die Spiele sehr gering auszulegen, sind des weiteren Labyrinthdichtungen bekannt, bei denen das Deckband der Laufschaufeln gegen eine Honigwabenanordnung dichtet. Dabei bilden Zacken des Deckbands ein glattes oder ein gestuftes Labyrinth entweder mit reinen Radialspalten oder, wie in EP 0536575 diskutiert, mit Radial- und Diagonatspalten. Ein Anstreifen während bestimmter transienter Betriebsphasen ist bei dieser Gattung von Spaltdichtungen relativ unproblematisch, da die Honigwabeneinsätze aus einem abreibbaren Material bestehen. Im Falle eines Anstreifens kommt es zu einem örtlichen Abschleifen der Verschleissschicht, das dann allerdings bei Strömungskanälen von ausgeprägter Konizität unter den wichtigen stationären Nennbetriebsbedingungen wiederum grosse Spalte und damit grosse Betriebsspiele zur Folge haben kann.

### Darstellung der Erfindung

Hier will die Erfindung Abhilfe schaffen. Ihr liegt die Aufgabe zugrunde, bei Schaufeln der eingangs genannten Art eine Labyrinthdichtung bereitzustellen, die das Betriebsspiel weiter reduziert und grosse Kavitäten im Eingangsbereich der Dichtung vermeidet.

Erfindungsgemäss wird dies mit den kennzeichnenden Merkmalen des Patentanspruchs 1 erreicht.

Der Vorteil der Erfindung ist unter anderem darin zu sehen, dass bei der neuen Dichtung nur kleine Spaltmengen auftreten. Zudem wird eine gute Einführung der Spaltströmung in die Hauptströmung erreicht.

### Kurze Beschreibung der Zeichnung

In der Zeichnung ist ein Ausführungsbeispiel der Erfindung anhand der vorletzten Stufe einer axialdurchströmten Kondensationsdampfturbine dargestellt.

Es zeigen:
- Fig. 1 ;: einen Teillängsschnitt einer Niederdruck-Dampfturbine mit Deckplattendichtung;
- Fig. 2: einen Teillängsschnitt der Laufschaufelspitze der vorletzten Stufe mit Deckplattendichtung gemäss Stand der Technik;
- Fig. 3: einen Teillängsschnitt der Laufschaufelspitze der vorletzten Stufe mit Deckplattendichtung gemäss Erfindung;
- Fig. 4 und 5: einen Teillängsschnitt der Laufschaufelspitze der vorletzten Stufe mit einer Deckplatten-Ausführungsvariante;
- Fig. 6: einen Teillängsschnitt der Laufschaufelspitze einer Stufe mit schwacher Konizität mit einer Deckplatten-Ausführungsvariante;
- Fig. 7: einen Teillängsschnitt der Laufschaufelspitze einer Stufe mit starker Konizität mit einer Deckplatten-Ausführungsvariante.

Es sind nur die für das Verständnis der Erfindung wesentlichen Elemente gezeigt. Die Strömungsrichtung des Arbeitsmittels ist mit Pfeilen bezeichnet.

### Weg zur Ausführung der Erfindung

Gemäss Figur. 1 sind die mittleren drei, aus je einer Leitreihe Le und einer Laufreihe La bestehenden Stufen einer Niederdruckbeschaufelung dargestellt. Die Stufe Le3/La3 entspricht dabei der vorletzten Stufe. Die mit ihren Füssen 21 in Eindrehungen des Rotors 9 eingesetzten Laufschaufeln La sind an ihren Schaufelenden mit Deckplatten 16 versehen. Die radial äusseren Konturen der Deckplatten sind je nach Laufreihe geometrisch unterschiedlich gestuft. Unter Bildung von Labyrinthen 15 dichten sie mit ihren Stufen gegen Dichtstreifen, welche im Stator 8 auf geeignete Art angeordnet sind. Die mit ihren Füssen 13 in Eindrehungen des Stators 8 eingesetzten Leitschaufeln Le sind an ihren Schaufelenden mit Deckplatten 20 versehen. Unter Bildung von Labyrinthen 19 dichten auch sie gegen Dichtstreifen, welche im Rotor 9 auf geeignete Art angeordnet sind.

Der durchströmte Kanal 50 hat als Ausgangslage die konisch verlaufende äussere Kontur 51 am Stator und die zylindrisch verlaufende innere Kontur 11 am Rotor. Beides ist indes nicht zwingend. Unabhängig vom tatsächlichen Verlauf der Wandungen wird in jedem Fall die äussere strömungsbegrenzende Kontur 10 im Bereich des Laufschaufelblattes durch die dem Kanal zugekehrte Deckplatte 16 der Laufschaufeln La gebildet. Unmittelbar stromaufwärts der Deckplatten 16, 20 befinden sich Axialspalte 18, welche die Labyrinth-Eintritte 40 darstellen. Unmittelbar stromabwärts dieser Deckplatten 16, 20 befinden sich Radialspalte 26, welche die Labyrinth-Austritte 42 darstellen. In der Regel werden die genannten Spalte anderseits begrenzt durch Statorteile, welche die Strömungsführung in den nichtbeschaufelten Ebenen übernehmen.

In Fig. 2 ist die Deckplattendichtung der Laufreihe La3, wie sie dem eingangs erwähnten Stand der Technik entspricht, gezeigt. Sie besteht im wesentlichen aus der Deckplatte 16A, die sich über die ganze Schaufelbreite erstreckt und mit ihrem äusseren Durchmesser und den vier im Stator 8A eingestemmten Dichtstreifen 17A ein Halblabyrinth mit reinen Radialspalten bildet. Erkennbar sind der grossräumige Labyrinth-Eintritt 40A und der ungünstig gestaltete Labyrinth-Austritt 42A. Mit 54 ist die Kanalwand bezeichnet, wenn sie in eine Anzapfung mündet.

Wie in Fig. 3 gezeigt, wird nunmehr gemäss der Erfindung sowohl die Geometrie des Deckbandes als auch dessen Einbettung im Stator verbessert.

Um den Queraustausch von Strömungsmaterial und die Wirbelintensität zu reduzieren, wird die radial gerichtete Kavität am Labyrinth-Eintritt in ihrer radialen Erstreckung in zwei axial gegeneinander versetzte Teilkavitäten 40a und 40c unterteilt, das heisst im Beispielsfall mit annähernd horizontal verlaufenden, am freien Ende gekrümmten Dichtstreifen 52 ausgerüstet. Hierzu verläuft die Kontur im Stator 8 zunächst radial nach aussen und entgegen der Strömungsrichtung, danach in Axialrichtung stromab unter Bildung eines in die Kavität hineinragenden Zackens 41. Entsprechend wird die Deckplatte 16 konfiguriert. Sie wird mit einem Hinterstich 43 versehen, welcher der Zackenform angepasst ist. Der axial verlaufende Teil des Hinterstiches ist in seinem Durchmesser so bemessen, dass sich anlässlich der Montage und während der Betriebstransienten Deckplatte und Stator nicht berühren. Mit in ihrem ersten Abschnitt annähernd horizontal verlaufenden und danach abgekrümmten Dichtstreifen 52 werden die einzelnen Teilkavitäten 40a und 40c gedichtet. Diese Dichtstreifen 52 sind vorzugsweise mit ihrem horizontal verlaufenden Abschnitt in den axial verlaufenden Gehäuseteilen eingestemmt. Ein Vergleich mit Fig. 2 zeigt, dass sich in der Betriebsstellung ein wesentlich kleinerer Durchlass-Spalt 18 zwischen Stator und Deckplatte einstellt. Innerhalb der Teilkavität 40c bildet sich eine den Durchfluss dämpfende Wirbelkammer 22 aus.

Weiter ist nach dieser Ausführungsvariante das bekannte Halb-Labyrinth durch ein Voll-Labyrinth ersetzt. Hierzu ist der äussere Durchmesser der Deckplatte 16 gestuft und mit nur zwei Drosselstellen versehen. Zwei in den Stator 8 eingestemmte radiale Dichtstreifen 17, die jeweils auf eine Stufe wirken, begrenzen eine gut funktionierende Wirbelkammer 22. Durch die radiale Versetzung der Drosselstellen beeinflussen diese sich nicht gegenseitig. Mit diesem Volllabyrinth wird eine weitere Reduzierung des Spaltmassenstromes erzielt.

Eine dritte Massnahme dient der Verbesserung der Wiedereinströmung des Labyrinthmassenstromes in den Hauptkanal. Hierzu wird das Statorgehäuse am Labyrinth-Austritt 42 in radialer Richtung auf ein zulässiges Mindestmass reduziert.Die Spaltströmung wird sofort durch eine gegenüber der allgemeinen Konizität nach aussen abgeknickte Statorwand übernommen. Damit lässt sich der schädliche Queraustausch von Strömungsmaterial wesentlich reduzieren und die unnötige Dissipation der hochenergetischen Spaltströmung weitgehend vermeiden. Darüberhinaus wird durch die abgeknickte Statorwand das Totaldruck-Profil der Hauptströmung günstig beeinflusst.

Hierfür wird die strömungsbegrenzende Wand der Deckplatte 16 unmittelbar am Austritt der Laufschaufeln La3 mit einem Knickwinkel A versehen. Dieser Knickwinkel ist so bemessen, dass die Abströmung aus den Laufschaufeln bezüglich Totaldruck und Abströmwinkel homogenisiert wird. Im Beispielsfall bedeutet dies, dass der gezeigte Winkel A als positiv definiert wird. Der abgeknickte Wandteil verläuft radial nach aussen, d.h. er ist von der nicht gezeigten Maschinenachse weggerichtet. Mit dieser Ausbildung wird der durch das teilungsabhängige Druckfeld induzierte Queraustausch von Strömungsmaterial reduziert. Dieser kann nämlich die Ursache sein von Ablösung an der besonders empfindlichen Saugseite der Schaufeln.

Der Wahl des Knickwinkels liegen folgende Überlegungen zugrunde: Am Austritt der Laufschaufeln liegt eine divergente Strömung vor, mit Mitdrall am Zylinder. Zumindest weist die Strömung in der radial äusseren Zone eine wesentlich höhere Energie auf als in der radial inneren Rotorzone, was sich in Form von wesentlich höheren Totaldrücken in der radial äusseren Zone manifestiert. Mit der Knickwinkel-ldee gilt es nun, eine möglichst geringe Totaldruck-und Abströmwinkel-Inhomogenität über der Schaufelhöhe zu erzielen. Die Gleichung für das radiale Gleichgewicht lehrt, dass dies in erster Linie über die Meridiankrümmung der Stromlinien errreicht werden kann. Diese muss also primär beeinflusst werden durch Anpassung des Knickwinkels. Eine homogene Totaldruckverteilung an der äusseren Begrenzungswand lässt sich nur dann erzielen, wenn der entsprechende Knickwinkel A gegenüber der konischen Kontur des Kanals in jedem Fall nach aussen öffnet. Hierbei wird die gewünschte Totaldruckerniedrigung in diesem Bereich erzielt.

Eine vollständige Umsetzung dieser Knickwinkel-Idee setzt eine saubere Führung der Strömung über einen gewissen Bereich voraus. Dies erfolgt aus der Erkenntnis, dass sich erst in einer Distanz - welche dem halben Abstand zwischen Laufschaufelaustritt und Leitschaufeleintritt geteilt durch die Schaufelteilung entspricht - langsam die von der Schaufelzirkulation herrührenden Strömungsinhomogenitäten verlieren.

Bei den nachstehend erläuterten Ausführungsbeispielen sind die funktionsgleichen Elemente mit den selben Bezugszeichen versehen wie in Fig. 3.

Fig. 4 zeigt eine Lösung, bei welcher das Deckband die gleiche Konizität von ca. 25° aufweist wie jenes in Fig. 2 und 3. Die Kavität am Labyrinth-Eintritt ist in ihrer radialen Erstreckung in drei axial gegeneinander versetzte Teilkavitäten 40a, 40b und 40c unterteilt. Am Labyrinth-Austritt sind drei in den Stator eingestemmte radiale Dichtstreifen 17 angeordnet.

Zur Verbesserung der Wiedereinströmung des Labyrinthmassenstromes in den Hauptkanal 50 ist auch hier die Kavität am Labyrinth-Austritt 42 unmittelbar hinter dem letzten radialen Dichtstreifen 17 in radialer Richtung auf ein zulässiges Mindestmass reduziert. In der Regel wird dieses Mindestmass auch in den vorderen Kavitäten vorgesehen. Hierzu ist die Deckplatte 16 stufenförmig ausgebildet. Mit in ihrem ersten Abschnitt annähernd horizontal verlaufenden und danach abgekrümmten Dichtstreifen 52 werden die einzelnen Teilkavitäten 40a, 40b, 40c gedichtet. Diese Dichtstreifen 52 sind vorzugsweise mit ihrem horizontal verlaufenden Abschnitt in den axial verlaufenden Gehäuseteilen eingestemmt. Es versteht sich, dass auch andere Befestigungsmethoden und Geometrien möglich sind. Die durch die Dichtstreifen 52 getrennten Teilkavitäten 40b und 40c bilden Wirbelkammern 22 aus.

Fig. 4 zeigt die Deckplatte in der normalen Betriebsposition. Die vorderen Dichtstreifen 52 wirken auf die Vorderkanten der horizontal gerichteten Deckplattenabstufungen. Die hinteren radialen Dichtstreifen 17 wirken auf die letzte horizontal gerichtete Deckplattenabstufung.

In Fig. 5 ist in etwas verkleinertem Masstab die Deckplatte 16 in ihren Extremstellungen gezeigt, nämlich bei Transienten, wie sie beim Anfahren und Abfahren der Maschine vorkommen. Zu erkennen ist, dass in der strichpunktierten Stellung die Dichtstreifen 52 in den Schnittpunkt zwischen axial und radial gerichtetem Stufenteil eingreifen. Unter anderem um dies zu erleichtern, ist der radiale Stufenteil gegen die Strömungsrichtung schräg ausgebildet. Zudem erlaubt die Krümmung der Dichtstreifen ein problemloses Ausweichen für den Fall, dass die Deckplatte eine noch extremere Stellung einnehmen würde. Bei dieser Stellung dichtet weiterhin der vorderste der radialen Dichtstreifen 17 gegen den horizontal gerichteten hinteren Deckplattenteil. In der strichlierten Stellung sind die Dichtstreifen 52 nicht mehr im Eingriff. Hier dichtet nur noch der letzte der radialen Dichtstreifen 17 und verhindert damit, dass unkontrolliert Arbeitsmittel durch den Spalt 42 durchströmt.

Fig. 6 zeigt die neue Lösung bei einer Deckplatte mit einer Konizität von lediglich ca. 10°, wie sie Anwendung findet in Frontstufen von Niederdruckteilen von Dampfturbinen. Die Kavität ist hier in zwei Teilkavitäten 40a und 40c unterteilt. Getrennt werden diese Teilkavitäten 40a und 40c durch einen in seinem ersten Abschnitt annähernd horizontal verlaufenden und danach abgekrümmten Dichtstreifen 52. Dieser Streifen wirkt auf eine einfach gestufte Deckplatte 16. Die übrigen Dichtstreifen 17 sind so angeordnet, dass auch in Extremlagen mindestens einer der Streifen 52 oder 17 wirksam ist.

Fig. 7 schliesslich zeigt die neue Lösung bei einer Deckplatte 16 mit einer Konizität von ca. 45°, wie sie Anwendung findet in den hinteren Niederdruckstufen von Dampfturbinen. Hier ist zu erkennen, dass auch bei solchen extremen Kanalöffnungen die Lösung nach Fig. 4 ohne weiteres übertragbar ist. Zudem bietet diese Lösung den Vorteil, dass der radial einwärts gerichtete und an sich strömungsmechanisch schädliche Knickwinkel am Eintritt vermieden werden kann. Das heisst, die Deckbandkontur entspricht hier der global vorgegebenen Kanalkontur.

Alle bisher gezeigten und beschriebenen Lösungen weisen gegenüber dem Stand der Technik den Vorteil auf, dass infolge der Abstufung und insbesondere der schräg verlaufenden Radialteile eine wesentlich erhöhte Dichtlänge zur Verfügung steht. Darüber hinaus weisen zumindest die Deckplatten 16 nach den Fig. 4, 6 und 7 auch geringere Deckplattenmassen auf.

### Bezugszeichenliste

- 8: Stator
- 9: Rotor
- 10: statorseitige strömungsbegrenzende Wand
- 11: rotorseitige strömungsbegrenzende Wand
- 13: Fussplatte der Leitschaufeln Le
- 15: Laufschaufel-Labyrinth
- 16: Deckplatte der Laufschaufel La
- 17: Dichtstreifen
- 18: Axialspalt
- 19: Leitschaufel-Labyrinth
- 20: Deckplatte der Leitschaufel Le
- 21: Fussplatte der Laufschaufel La
- 22: Wirbelkammer
- 26: Radialspalt
- 40: Kavität am Labyrinth-Eintritt
- 40a, 40b, 40c: Teilkavitäten
- 41: Zacken
- 42: Labyrinth-Austritt
- 43: Hinterstich
- 50: durchströmter Kanal
- 51: äussere Kanalkontur
- 52: horizontale Dichtstreifen
- 54: Kanalkontur bei Anzapfung

- La, La3 ...: Laufschaufeln
- Le, Le3 ...: Leitschaufeln

- A: Knickwinkel aussen hinter Laufrad
- B: Knickwinkel aussen vor Laufrad
- P: Intersektion mit gerader äusserer Kanalkontur

## Patentansprüche

1. Vorrichtung zum Dichten des Spalts zwischen in einem sich konisch erweiternden Strömungskanal (50) einer Turbomaschine umlaufenden Laufschaufeln (La) und der äusseren Kanalkontur (51) des Stators (8), wobei die Laufschaufeln (La) am Schaufelende mit umlaufenden Deckplatten (16) versehen sind, welche in eine Kavität im Stator (8) hineinragen, und eine Labyrinthdichtung Radialspalte zwischen Stator (8) und umlaufenden Deckplatten (16) mittels am Stator fixierter Dichtstreifen dichtet, wobei ein Teil der Dichtstreifen radial angeordnet ist, wobei die Kavität (40) am Labyrinth-Eintritt in ihrer radialen Erstreckung in mindestens zwei axial gegeneinander versetzte Teilkavitäten unterteilt ist, und die Deckplatte (16) stufenförmig ausgeführt ist mit mindestens zwei Drosselstellen gegen den Stator (8), und Dichtstreifen unter Einschluss einer Wirbelkammer (22) auf je eine Stufe wirken, **dadurch gekennzeichnet, dass** auf mindestens eine Stufe der stufenförmig ausgebildeten Deckplatte (16) ein in seinem ersten Abschnitt annähernd horizontal verlaufender, an seinem freien Ende abgekrümmter Dichtstreifen (52) wirkt.

2. Vorrichtung nach Anspruch 1, **dadurch gekennzeichnet, dass** die radial auswärts gerichteten Flächen der Deckplattenstufen gegen die Strömungsrichtung schräg ausgebildet sind.

3. Vorrichtung nach Anspruch 1, **dadurch gekennzeichnet, dass** am Labyrinth-Eintritt die Kontur der Kavität (40) im Stator (8) zunächst radial nach aussen und gegen die Strömungsrichtung verläuft, danach in Axialrichtung stromab gerichtet ist unter Bildung eines in die Kavität (40) hineinragenden Zackens (41), und dass die Deckplatte (16) mit einem Hinterstich (43) versehen ist, welcher der Form des Zackens (41) angepasst ist.

4. Vorrichtung nach Anspruch 1, **dadurch gekennzeichnet, dass** das Statorgehäuse am Labyrinth-Austritt (42) radial eingezogen ist zwecks Bildung eines Minimalmass aufweisenden Engspaltes.

5. Vorrichtung nach Anspruch 1, **dadurch gekennzeichnet, dass** die innere strömungsbegrenzende Wand der Deckplatte (16) unmittelbar an der Hinterkante des Schaufelblattes mit einem radial auswärts gerichteten Knickwinkel (A) versehen ist.

## Claims

1. Arrangement for sealing the gap between moving blades (La), revolving in a conically widening flow duct (50) of a turbomachine, and the outer duct contour (51) of the stator (8), the moving blades (La) being provided at the blade end with revolving shroud plates (16) which project into a cavity in the stator (8), and a labyrinth seal sealing radial gaps between stator (8) and revolving shroud plates (16) by means of sealing strips fixed to the stator, part of the sealing strips being arranged radially, the cavity (40) at the labyrinth inlet being subdivided in its radial extent into at least two sectional cavities axially offset from one another, and the shroud plate (16) being of stepped design with at least two choke points relative to the stator (8), and sealing strips, with a vortex chamber (22) being enclosed, acting on one step each, **characterized in that** a sealing strip (52) running approximately horizontally in its first section and curved at its free end acts on at least one step of the shroud plate (16) of stepped design.

2. Arrangement according to Claim 1, **characterized in that** the radially outwardly directed surfaces of the shroud-plate steps are designed to be inclined against the direction of flow.

3. Arrangement according to Claim 1, **characterized in that**, at the labyrinth inlet, the contour of the cavity (40) in the stator (8) first of all runs radially outwards and against the direction of flow and is then directed downstream in the axial direction while forming a prong (41) projecting into the cavity (40), and **in that** the shroud plate (16) is provided with an undercut (43) which is adapted to the shape of, the prong (41).

4. Arrangement according to Claim 1, **characterized in that** the stator casing at the labyrinth outlet (42) is drawn in radially for the purpose of forming a narrow gap of minimum size.

5. Arrangement according to Claim 1, **characterized in that** the inner flow-defining wall of the shroud plate (16), directly at the trailing edge of the blade body, is provided with a bend angle (A) directed radially outwards.

## Revendications

1. Dispositif pour réaliser l'étanchéité de l'interstice entre des pales (La) tournant dans un canal d'écoulement (50) s'élargissant en forme conique d'une turbomachine et le contour extérieur du canal (51) du stator (8), les pales (La) étant pourvues à leur extrémité de plaques de recouvrement (16) périphériques, qui pénètrent dans une cavité dans le stator (8), et une garniture à labyrinthe réalisant l'étanchéité d'interstices radiaux entre le stator (8) et les plaques de recouvrement périphériques (16) au moyen de bandes d'étanchéité fixées sur le stator, une partie des bandes d'étanchéité étant disposée radialement, la cavité (40) à l'entrée du labyrinthe étant divisée dans son étendue radiale en au moins deux cavités partielles décalées axialement l'une par rapport à l'autre, et la plaque de recouvrement (16) étant réalisée en forme de gradins avec au moins deux étranglements vers le stator (8), et des bandes d'étanchéité agissant sur un gradin respectif en incluant uen chambre de tourbillonnement (22), **caractérisé en ce qu'**une bande d'étanchéité (52) recourbée à son extrémité libre, s'étendant approximativement horizontalement dans sa première portion, agit sur au moins un gradin de la plaque de recouvrement (16) réalisée en forme de gradins.

2. Dispositif selon la revendication 1, **caractérisé en ce que** les surfaces des gradins de la plaque de recouvrement orientées radialement vers l'extérieur sont réalisées obliquement à l'encontre du sens de l'écoulement.

3. Dispositif selon la revendication 1, **caractérisé en ce que** sur l'entrée du labyrinthe, le contour de la cavité (40) dans le stator (8) s'étend d'abord radialement vers l'extérieur et à l'encontre du sens de l'écoulement, puis est orienté vers l'aval dans la direction axiale en formant une pointe (41) pénétrant dans la cavité (40), et **en ce que** la plaque de recouvrement (16) est pourvue d'une contre-dépouille (43) qui est adaptée à la forme de la pointe (41).

4. Dispositif selon la revendication 1, **caractérisé en ce que** le carter du stator est renfoncé radialement au niveau de la sortie du labyrinthe (42) afin de former un interstice étroit présentant une masse minime.

5. Dispositif selon la revendication 1, **caractérisé en ce que** la paroi interne de la plaque de recouvrement (16) limitant l'écoulement est pourvue directement sur l'arête arrière de la pale d'un angle d'inflexion (A) orienté radialement vers l'extérieur.
